# EUROPÄISCHE PATENTSCHRIFT

(11) **EP 0 051 764 B1**
(45) Veröffentlichungstag und Bekanntmachung des Hinweises auf die Patenterteilung: **28.03.1984**
(21) Anmeldenummer: 81108609.9
(22) Anmeldetag: 21.10.1981
(51) Int. Cl.: C25B 1/46, C25B 11/02

(54) **Salzsäure-Elektrolysezelle zur Herstellung von Chlor und Wasserstoff**
Hydrochloric-acid electrolytic cell for the manufacture of chlorine and hydrogen
Cellule électrolytique destinée à l'électrolyse de l'acide chlorhydrique pour la fabrication de chlore et d'hydrogène

(30) Priorität: 06.11.1980 DE 3041897
(43) Veröffentlichungstag der Anmeldung: 19.05.1982
(73) Patentinhaber: BAYER AG, 51368 Leverkusen (DE)
(72) Erfinder: Klotz, Helmut, Dr., D-5060 Bergisch-Gladbach 2 (DE); Tepe, Ernst, D-4019 Monheim (DE); Sesterhenn, Lothar, Dipl.-Ing., D-4047 Dormagen (DE)

## Beschreibung

Die vorliegende Erfindung betrifft eine Elektrolysezelle zur Elektrolyse von Salzsäure, insbesondere eine Elektrolysezelle mit bipolaren Elektroden. Solche Zellen werden nach Filterpressenart zusammengebaut und bilden einen Zellenblock, der aus 30 bis 50 Einzelzellen bestehen kann. Üblicherweise werden Elektroden aus Graphit eingesetzt. Solche Zellen sind z.B. aus der US-Patentschrift 3 875 040 bekannt.

In der Vergangenheit wurden eine Vielzahl von Anstrengungen unternommen, den spezifischen Verbrauch an elektrischer Energie bei der Elektrolyse zu verringern. Ein wesentlicher Faktor, der zur Erhöhung des elektrischen Widerstandes beiträgt, ist der sich während der Elektrolyse bildende Gasvolumenanteil: Zwischen den nicht-leitenden Gasblasen wird der Elektrolyt zu engen leitenden Kanälen eingeschnürt. Es wurde daher schon frühzeitig vorgeschlagen, die Elektrodenplatten mit vertikalen Nuten als Gasabzugskanäle zu versehen.

Ferner wurde vorgeschlagen, Zwischenentgasungen vorzusehen (DE-Patentschrift 2816152).

Als optimaler Elektrodenabstand vom Diaphragma bzw. der Membran wurde 6 mm bei einer Stromdichte von 4000 A/m² angesehen (Chemie-Ingenieur-Technik, 43. Jahrgang 1971, Seite 169).

In einer umfangreicheren Untersuchung über den Einfluss von Gasblasen auf den elektrischen Widerstand zwischen den Elektroden kommt Tobias zu dem Ergebnis, dass der Elektrodenabstand dann optimal gewählt ist, wenn der mittlere Volumenanteil an Gasblasen im Elektrolyten etwa 40% beträgt (Journal of the Electro Chemical Soc., Vol. 106,1959, Seite 836).

Es wurde nun gefunden, dass der schädliche Einfluss der Gasblasen erheblich verringert werden kann, wenn die Nuten eine bestimmte Tiefe aufweisen. Offenbar stellt sich dann eine stabile Strömung in der Elektrolysezelle ein, die zu einem schnellen Abtransport der Gasblasen in die Nuten hineinführt.

Gegenstand der vorliegenden Erfindung ist daher eine Elektrolysezelle mit bipolaren Elektroden und durch ein Diaphragma bzw. eine Membran unterteilte Elektrodenzwischenräume zur Erzeugung von Chlor und Wasserstoff aus Salzsäure, wobei die Elektroden vertikale Nuten aufweisen, die dadurch gekennzeichnet ist, dass die Nuten zumindest im oberen Bereich der Elektroden eine Tiefe von 18 bis 35 mm, vorzugsweise mindestens 20 mm, besonders bevorzugt 25 bis 32 mm, aufweisen.

Bevorzugt weisen die Nuten eine Breite von 2 bis 3 mm auf. Die zwischen den Nuten erzeugten Stege sind vorzugsweise 4 bis 6 mm breit. Die erfindungsgemässen Elektroden erlauben es, den Abstand zwischen den Elektroden und dem Diaphragma bzw. der Membran auf 0,05 bis 2 mm, bevorzugt auf unterhalb 1 mm, zu verringern, wobei die Spannung zwischen den Elektroden bei gleicher Stromstärke ebenfalls abnimmt. Dies ist insbesondere deswegen überraschend, weil nach dem Stand der Technik ein Spannungsanstieg aufgrund des verstärkten Einflusses der Gasblasen zu erwarten wäre. Für Diaphragmen bzw. Membranen mit Gewebestruktur bedeutet dies, dass das Diaphragma bzw. die Membran auf der Elektrode direkt aufliegen kann.

Die Erfindung wird nachstehend anhand der anliegenden Figuren näher erläutert:
Fig. 1 zeigt einen Querschnitt in Längsrichtung durch einen Zellenblock mit einer Vielzahl von Elektrolysezellen.
Fig. 2 zeigt einen Teilausschnitt aus einem Querschnitt des Zellenblocks entlang der Linie A-A der Fig. 1.
Fig. 3 zeigt den mit dem Kreis B bezeichneten Ausschnitt aus Fig. 2 in vergrösserter Darstellung in einer bevorzugten Ausführungsform.
Fig. 4 zeigt einen Teilquerschnitt der Fig. 2 entlang der Linie C-C zur Erläuterung der Elektrolytströmungen.
Fig. 5 zeigt einen Teilquerschnitt entsprechend Fig. 4 einer bevorzugten Ausführungsform der Erfindung.

Fig. 1 zeigt einen Zellenblock mit einer beliebigen Anzahl von Elektrodenrahmen 1, 8, 10, 11, 12, in denen die Graphitelektroden 2 über elastische Dichtungen 13 in ihrer Lage gehalten werden. Die Elektrodenrahmen werden über Spannschrauben 9 gegeneinander gepresst. Die Stromzuführung zu den äusseren Elektroden erfolgt bei + bzw. -. Jede Elektrode wirkt auf ihrer einen Seite als Anode 4 und an der anderen Seite als Kathode 3 (bipolar). Der Zwischenraum zwischen je zwei Elektroden wird durch ein Diaphragma bzw. eine Membran 7 in einen Anolytraum 5 und einen Katholytraum 6 unterteilt. Die Salzsäure wird von unten in jede Elektrolysezelle eingeführt (nicht gezeichnet). Oben treten Anolyt und Katholyt zur Vermeidung der Vermischung der durch die Elektrolyse entstehenden Gase über getrennte Kanäle aus (nicht gezeichnet).

Fig. 2 zeigt einen Ausschnitt aus einem horizontalen Querschnitt durch die Elektrolysezelle. Die Zahlen beschreiben, soweit vorher bereits erwähnt, dieselben Gegenstände wie bei der Beschreibung der Fig. 1. In der Schnittzeichnung sind die Nuten 14 und die zwischen den Nuten erzeugten lamellenartigen Stege 15 einer Elektrode 11 dargestellt.

In Fig. 3 ist der Teilausschnitt B aus Fig. 2 vergrössert dargestellt. In der hier dargestellten bevorzugten Ausführungsform weisen die Stirnflächen 16 der Stege 15 in der Nähe der Kanten abgeflachte Bereiche 17 auf, wodurch das Übertreten der zwischen den Elektrodenstegen 15 erzeugten Gasblasen in den durch die Nuten gebildeten Raum zwischen den Stegen erleichtert wird.

Fig. 4 stellt einen Erklärungsversuch des Phänomens dar, auf dem die vorliegende Erfindung beruht. Es ist ein Teilausschnitt aus einem vertikalen Schnitt durch die Elektrolysezelle entlang der Linie C-C der Fig. 2 dargestellt. Der Pfeil 20 bezeichnet die Hauptströmungsrichtung des Elektrolyten in der Nut. An der Anodenseite der Elektrode wird Chlor abgeschieden, wobei sich im wesentlichen auf der Stirnseite der Elektrode Chlorgasbläschen bilden, die im Laufe der Zeit grösser werden und sich bei einer Grösse von 50 bis 100 µ Durchmesser ablösen. Die Chlorgasblasen, die von der Salzsäure mitgenommen werden, koagulieren und bilden grössere Blasen. Es wird nun angenommen, dass die Hauptströmung 20 der Salzsäure von Wirbeln 17 und 17' überlagert werden. Die Wirbel sorgen dafür, dass die kleinen Gasblasen 18 aus dem Diaphragma- bzw. Membran-nahen Bereich in den hinteren Teil der Nut transportiert werden, dort koagulieren oder sich mit dort bereits vorhandenen grösseren Gasblasen 19 vereinigen. Die Strömungsgeschwindigkeit des Elektrolyten im hinteren Bereich der Nut, wo sich die grösseren Gasblasen befinden, ist am grössten, da der Elektrolyt hier von den aufsteigenden Gasblasen mitgenommen wird. Es wird nun angenommen, dass die erfindungsgemässe spezielle Tiefe der Nuten aufgrund eines resonanzartigen Effektes die Ausbildung stabiler Wirbel 17 begünstigt. Die Ausbildung der Wirbel wird durch einen geringen Abstand zwischen Membran bzw. Diaphragma und Elektrode noch begünstigt, da dann der Strömungswiderstand zwischen Diaphragma und Elektrode aufgrund der Reibung grösser ist, so dass die Elektrolytströmung hier verzögert wird. Bevorzugt soll daher der Abstand zwischen Elektrode und Diaphragma bzw. Membran kleiner sein als die Breite der Nuten.

Fig. 5 zeigt einen Teilausschnitt eines vertikalen Schnitts durch die Elektrolysezelle analog Fig. 4. Es ist eine gegenüber der Darstellung in Fig. 4 bevorzugte Ausführungsform der Elektrode dargestellt. Die Elektrode weist hier Nuten auf, die eine sich von unten nach oben vergrössernde Tiefe aufweisen. Dabei kann die Nuttiefe im Bereich des Elektrolyteintritts 10 bis 15 mm, vorzugsweise mindestens 12 mm betragen, und sich über die Höhe der Elektrode auf 25 bis 32 mm vergrössern.

Es wird angenommen, dass die sich natürlich ausbildenden Wirbel 17 einen Durchmesser von 10 bis 15 mm haben. Da der Gasvolumenanteil in der Zelle sich über die Höhe der Elektrode vergrössert, ist im unteren Teil eine Nuttiefe ausreichend, die etwa dem Wirbeldurchmesser entspricht.

Die erfindungsgemässe Elektrolysezelle führt nicht nur aufgrund des geringeren Spannungsabfalls zu einer erheblichen Einsparung an spezifischer elektrischer Energie, sondern überraschenderweise wird gleichzeitig ein geringerer Chlorgehalt im Wasserstoff festgestellt. Dabei entfällt das bei grösserem Elektrodenabstand häufig beobachtete Flattern der Membran, so dass die Lebensdauer der Membran wesentlich erhöht wird.

Die Erfindung wird anhand der nachfolgenden Beispiele näher erläutert:

### Beispiel 1

In eine Versuchselektrolysezelle der Höhe 110 mm mit bipolaren Graphitelektroden, bei der Anolyt und Katholyt durch ein Diaphragma getrennt sind, wird eine Salzsäure mit einer HCI-Konzentration von 20% unten eingeführt. Die Zelle wird mit einer Stromdichte von 5 kAjm² betrieben. Die Temperatur der Salzsäure beträgt beim Austritt 80 °C. Die Elektroden hatten eine Nutbreite von 2,5 mm und eine Stegbreite von 5 mm. Der Abstand zwischen den Elektroden betrug 6 mm. Das Diaphragma hat eine Tuchdicke von 0,5 mm. Es werden Elektroden mit unterschiedlicher Nuttiefe eingesetzt. In der nachfolgenden Tabelle sind der zwischen den Elektroden gemessene Spannungsabfall und der Chlorgehalt im Wasserstoff dargestellt.

Es zeigt sich, dass bei erfindungsgemässen Nuttiefen von 20 bzw. 25 mm der Spannungsabfall erheblich geringer ist bei gleichzeitig erheblich geringerem Chlorgehalt im Wasserstoff.

### Beispiel 2

Unter sonst gleichen Bedingungen wie in Beispiel 1 wird der Elektrodenabstand bei einer Nuttiefe von 20 mm auf 0,5 mm reduziert. Es ergibt sich ein Spannungsabfall von 1,710V. Der C1₂-Gehalt im H₂ beträgt 0,2 Vol.-%.

Der Zusammenhang von Spannungsabfall und Nuttiefe ist in Fig. 6 noch einmal dargestellt.

## Patentansprüche

1) Elektrolysezelle mit bipolaren Elektroden und durch ein Diaphragma bzw. eine Membran unterteilten Elektrodenzwischenraum zur Erzeugung von Chlor und Wasserstoff aus Salzsäure, wobei die Elektroden vertikale Nuten aufweisen, dadurch gekennzeichnet, dass die Nuten zumindest im oberen Bereich der Elektroden eine Tiefe von 18 bis 35 mm aufweisen.

2) Elektrolysezelle nach Anspruch 1, dadurch gekennzeichnet, dass die Nuten eine Breite von 2 bis 3 mm und die zwischen den Nuten erzeugten Stege eine Breite von 4 bis 6 mm aufweisen.

3) Elektrolysezelle nach Ansprüchen 1 oder 2, dadurch gekennzeichnet, dass der Abstand der Elektroden von dem Diaphragma bzw. der Membran zwischen 0,05 und 2 mm beträgt.

4) Elektrolysezelle nach einem der Ansprüche 1 bis 3, dadurch gekennzeichnet, dass die Elektroden im Bereich der Kanten der Stirnflächen der Stege zu den Nuten hin gekrümmt sind.

5) Elektrolysezelle nach einem der Ansprüche 1 bis 4, dadurch gekennzeichnet, dass die Nuten im unteren Bereich der Elektroden eine Tiefe von 10 bis 15 mm aufweisen.

## Revendications

1. Cellule d'électrolyse comportant des électrodes bipolaires, ainsi que des espaces intermédiaires entre les électrodes, ces espaces étant subdivisés par un diaphragme ou une membrane, pour la production de chlore et d'hydrogène à partir d'acide chlorhydrique, les électrodes comportant des rainures verticales, caractérisée en ce que, du moins dans la zone supérieure des électrodes, les rainures ont une profondeur de 18 à 35 mm.

2. Cellule d'électrolyse suivant la revendication 1, caractérisé en ce que les rainures ont une largeur de 2 à 3 mm, tandis que les barrettes formées entre les rainures ont une largeur de 4 à 6 mm.

3. Cellule d'électrolyse suivant la revendication 1 ou 2, caractérisée en ce que l'écartement entre les électrodes et le diaphragme ou la membrane se situe entre 0,05 et 2 mm.

4. Cellule d'électrolyse suivant une des revendications 1 à 3, caractérisé en ce que, dans la zone des bords des faces frontales des barrettes, les électrodes sont courbées en direction des rainures.

5. Cellule d'électrolyse suivant une des revendications 1 à 4, caractérisée en ce que, dans la zone inférieure des électrodes, les rainures ont une profondeur de 10 à 15 mm.

## Claims

1. An electrolytic cell with bipolar electrodes and an intermediate space between the electrodes which is subdivided by a diaphragm or membrane, for the production of chlorine and hydrogen from hydrochloric acid, the electrodes having vertical grooves, characterised in that the grooves have a depth of 18 to 35 mm at least in the upper part of the electrodes.

2. Electrolytic cell according to Claim 1, characterised in that the grooves have a width of 2 to 3 mm and the ribs formed between the grooves have a width of 4 to 6 mm.

3. Electrolytic cell according to Claims 1 or 2, characterised in that the distance between the electrodes and the diaphragm or membrane is between 0.05 and 2 mm.

4. Electrolytic cell according to one of Claims 1 to 3, characterised in that the electrodes are curved towards the grooves in the region of the edges of the end faces of the ribs.

5. Electrolytic cell according to one of Claims 1 to 4, characterised in that the grooves have a depth of 10 to 15 mm in the bottom. region of the electrodes.
